# EUROPÄISCHE PATENTSCHRIFT

(11) **EP 1 013 362 B1**
(45) Veröffentlichungstag und Bekanntmachung des Hinweises auf die Patenterteilung: **25.06.2003**
(21) Anmeldenummer: 99124440.1
(22) Anmeldetag: 08.12.1999
(51) Int. Cl.: B22D 11/22

(54) **Verfahren und Vorrichtung zum Stranggiessen von Brammen**
Process and plant for continuous casting slabs
Procédé et installation de coulée en continu de brames

(30) Priorität: 22.12.1998 DE 19859346; 10.04.1999 DE 19916190
(43) Veröffentlichungstag der Anmeldung: 28.06.2000
(73) Patentinhaber: SMS Demag AG, 40237 Düsseldorf (DE)
(72) Erfinder: Pleschiutschnigg, Fritz-Peter, Prof. Dr., 47269 Duisburg (DE); Schwellenbach, Joachim, 40215 Düsseldorf (DE); Vonderbank, Michael, Dr., 46509 Xanten (DE)
(74) Vertreter: Valentin, Ekkehard, Dipl.-Ing.

(56) Entgegenhaltungen:
- DE-A- 2 542 290
- DE-A- 3 041 607
- DE-A- 3 305 660
- DE-A- 3 423 475
- DE-A- 4 117 073
- DE-A- 19 612 420
- DE-A- 19 722 877
- JP-A- 10 263 778

## Beschreibung

Die Erfindung betrifft ein Verfahren und eine Vorrichtung zum Stranggießen von Brammen, insbesondere aus Stahl, wobei schmelzflüssiges Material über ein Gießrohr in eine Kokille als Primärkühlzone gegossen wird und anschließend ein Strang aus der Kokille abgezogen und über einen Rollenstrang als Sekundärkühlzone geführt wird, der Mittel zum Aufbringen eines Kühlmittels auf die Strangoberfläche aufweist.

Grundsätzlich wird beim Gießen von Brammen zwischen Standardbrammen und Dünnbrammen unterschieden. Die Brammenformate betragen für Standardbrammen ca. 3.500 - 600 x 150- 400 mm und und für Dünnbrammen ca. 3.500 - 600 x 30 - 150 mm. Die Gießgeschwindigkeiten bewegen sich bei Standardbrammen zwischen 0,3 - 2,5 m/min und für Dünnbrammen bis max. 10 m/min. Bedeutend für ein oberflächenfehlerfreies Gießen ist eine gleichmäßige Wärmeabfuhr, insbesondere in der Kokille. Folge einer ungleichmäßigen Wärmeabfuhr sind beispielsweise Längsrisse auf den beiden Breitseiten einer Bramme in der Kokille unmittelbar unter dem Gießspiegel.

Eine herkömmliche Stranggießmaschine (Figur 2) setzt sich im wesentlichen zusammen aus der Kokille 1 mit der Kokillenlänge 4.1, die für die Primärkühlung 1.1 des Stranges erforderlich ist, und aus der Rollenstrangführung 4.2, die nach dem Stand der Technik mit einer symmetrischen Spritzkühlung 5.1 ausgestattet ist, die für die Sekundärkühlung des Stranges notwendig ist. Symmetrische Spritzkühlung bedeutet, daß die Spritzdüsen zum Aufbringen des Kühlwassers symmetrisch zur Mittenachse über die Strangbreite mit gleichem Druck und gleicher Kühlwassermenge arbeiten. Es ist festzuhalten, daß in der Kokille ca. 20 - 30 % der Energie frei wird, die bis zur Durcherstarrung der Bramme am Maschinenende abgeführt werden muß. Diese 20 - 30 % der Energie werden über die Kupferplatten an das Kokillenkühlwasser abgegeben. Die restliche Energie wird frei im Sekundärkühlbereich, der aus einem Rollenkäfig, der Rollenstrangführung auf der Los- und Festseite und der Spritzkühlung besteht, die die Strangoberfläche und die Strangschale mit Spritzwasser symmetrisch zur Mittenachse über die Breite in der Regel bis zum Maschinenende kühlt.

Die Erstarrungszeit einer Standardbramme mit einer Dicke von beispielsweise 200 mm beträgt ca. 16 min, eine Dünnbramme mit einer Erstarrungsdicke von beispielsweise 50 mm benötigt ca. 1 min für ihre Erstarrung. Somit sind die Anlagenlängen zum Gießen der Standardbramme im Vergleich zu denen der Dünnbramme bei gleicher Gießleistung und einer Gießgeschwindigkeit von 1 m/min im Falle der 200 mm dicken Standardbramme 16 m bzw. im Falle der 50 mm dicken Dünnbramme 4 m. Dieses Beispiel zeigt, daß die spezifische Energiedichte im Falle der Dünnbramme pro m² Strangführung in erster Näherung 4 mal größer ist als bei der Standardbramme. Diese Beispiele machen deutlich, daß die Energiedichten und die Gleichmäßigkeit der Energieverteilung eine bedeutende Rolle für die Strangoberflächenqualität, Stranginnenqualität, koaxiale Führung des Stranges in der Rollenstrangführung, Stranggeometrie und Gießsicherheit spielen.

Zudem ist bekannt, daß die Wärmeströme in der Kokille mit steigender Gießgeschwindigkeit und sinkender Strangdicke ansteigen und auch die Kokillenplatten auf der Heißseite belasten.

Beim Gießen von Brammen sowohl im Falle der Standardbramme als auch im Falle der Dünnbramme sind Fehler wie Längsrisse oder Schräglauf der Bramme innerhalb der Strangführung möglich. Ein Schräglauf führt zu Störungen in der Brammengeometrie - ausgedrückt als Abweichung von einer mittensymmetrischen (Keiligkeit) und konvexen (max. 2 % seiner Banddicke 40 mm neben der Schmalseite) Brammenform, die die Ursache für die Minderung sowohl der Gießsicherheit als auch der Walzsicherheit und Warmbandqualität darstellen.

Weiterhin ist am Innenleben einer Bramme mit Hilfe von Untersuchungen im Bereich der Enderstarrungsstruktur anhand von Kernlockerungen bzw. der Seigerungen häufig festzustellen, daß die Bramme nicht gleichförmig über die Brammenbreite zur Enderstarrung kommt. Begleitet wird diese zur Mittenachse in Gießrichtung (Z) (vgl. Figur 2) unsymmetrische Sumpfspitzenlage 6.1 von einer Auslenkung 7 des Brammenverlaufs aus der Maschinenmittenachse in Breitenrichtung (X) am Ende der Strangführung.

Es ist bekannt, die Wärmestromverteilung in der Kokille zu messen. Eine dieser Methoden der Wärmestrommessung ist die integrale Messung jeder einzelnen Kokillenplatte (DE 4117073). Allerdings geben diese Messungen keine über die Breite einer Breitseitenplatte 1.2 differenzierte und über die Kokillenlänge 4.1 integralen Meßwerte wieder.

Es ist auch bekannt, mit Hilfe von Thermoelementen, die in die Kokillenplatte gleichförmig verteilt eingelassen sind, diskrete Temperaturen und Wärmeströme zu messen. Allerdings handelt es sich um diskrete Messungen, die nur mit hohem Aufwand integrale und über die Kokillenbreite differenzierte Meßwerte zulassen.

Ein anderes, relativ einfaches Meßsystem stellt die Messung der Wärmeströme bzw. der Temperaturanstiege an den Auslauföffnungen zwischen der Kokillenplatte und dem Wasserkasten (DE 197 22 877) dar, in Figur 2 schematisch dargestellt. Hier werden mit Wassertemperatur-Meßfühlern 9.1 die Temperaturanstiege über die Breitseiten 1.2 der Kokille 1 einzeln gemessen und mit Hilfe der jeweiligen partiellen Wassermenge 10.1 die partiellen Wärmeströme 11.1 ermittelt. Die Summe dieser Meßwerte 10.1 und 11.1 ist gleich den Gesamtwerten, die am Kokilleneingang und -ausgang gemessen werden.

Ausgehend von einem derartigen Stand der Technik liegt der Erfindung die Aufgabe zugrunde, ein Verfahren und eine Vorrichtung zum Stranggießen von Brammen vorzuschlagen, mit denen es möglich wird, eine symmetrische Enderstarrung bzw. symmetrische Brammengeometrie und eine über die Breite mittensymmetrische Energie- und Temperaturverteilung sicherzustellen.

Diese Aufgabe wird mittels eines Verfahrens mit den Merkmalen der Anspruchs 1 sowie einer Vorrichtung mit den Merkmalen des Anspruchs 3 gelöst. Vorteilhafte Ausgestaltungen sind in den Unteransprüchen offenbart.

Erfindungsgemäß wurde festgestellt, daß die Ursachen der Fehler, wie der unsymmetrische Enderstarrungsverlauf, d.h. eine unsymmetrische Sumpfspitzenlage, und die Auslenkung der Bramme aus der Mittenachse (Z), die auch eine unsymmetrische Geometrie der Bramme in Form einer Keilbildung nach sich zieht, bereits in einer unsymmetrischen Wärmeabfuhr über die Breite der Kokille zu suchen sind. Diese Störungen beim Gießen von Brammen sind auf die ungleichförmige Wärmeabfuhr über die Kokillenbreite, ausgedrückt als 'hot spots' oder 'cold spots' zurückzuführen, die beispielsweise durch ungleichförmige Schlackenbildung und/oder Schmelzeturbulenzen in der Kokille und im Gießspiegel speziell im Bereich des Tauchausgusses verursacht werden.

Es ist nun die unerwartete erfinderische Lösung der oben gestellten Aufgabe, Abweichungen dieser ungleichmäßigen Energieverteilungen, insbesondere Wärmestromverteilungen, von einer symmetrischen Wärmestromverteilung vorzugsweise am Kokillenaustritt zur Regelung eines dynamischen Spritzsystems, das über die Strangbreite der Rollenstrangführung frei wählbare Wasserverteilungen realisieren kann, zu nutzen.

Durch Regelung der Kühleinrichtung der Sekundärkühlzone in Abhängigkeit der Wärmestromverteilung in der Primärkühlzone ist eine symmetrische Energie- und Temperaturverteilung über die Brammenbreite einstellbar. Hieraus ergibt sich eine symmetrische Brammenform. Die unerwünschte Keiligkeit der Bramme wird unterdrückt, ebenso wie der Schräglauf (Säbeligkeit). Es ist ein koaxialer Lauf der Bramme mit der Strangführung in Z-Richtung erreichbar. Zudem ist eine hohe Gießsicherheit und eine verbesserte Strangoberflächen- und Stranginnenqualität möglich.

Weitere Einzelheiten und Vorteile der Erfindung ergeben sich aus den Ansprüchen und der nachfolgenden Beschreibung: Hierbei zeigen:
- Figur 1: eine schematische Schnittansicht einer Stranggießvorrichtung bestehend aus Kokille und Rollenstrangführung mit der erfindungsgemäß geregelten Kühlung der Sekundärkühlzone;
- Figur 2: eine schematische Schnittansicht einer Stranggießvorrichtung nach dem Stand der Technik;
- Figuren 3a,b: Darstellungen von Wärmestromverteilungen über die Kokillenbreite über die Zeit der Fest- und Losseite der Kokille.

Figur 1 zeigt schematisch eine Stranggießkokille 1 mit der Kokillenlänge 4.1, die der Primärkühlzone 4.1 entspricht, sowie eine Rollenstrangführung 4.2 als Sekundärkühlzone.

Die Stranggießkokille 1 besteht aus zwei Breitseiten 1.2 und zwei Schmalseiten 1.3, in die flüssiger Stahl mit Hilfe eines Tauchausgusses 2 unter Einsatz von Gießpulver 3 eingeleitet wird. Mit 1.1. sind eine Wasserzu- und ableitung für die Primärkühlung bezeichnet, mit 1.4 der Gießspiegel. Der Kokillenaustritt ist mit 1.5 gekennzeichnet.

Beim Gießprozeß und den Erstarrungsvorgängen in der Strangkokille kommt es zu einer ungleichmäßigen Wärmestromverteilung. Wärmestromspitzen in der Kokillenplatte oder ,hot spots' 12, (hier beispielhaft gezeigt) bzw. Wärmestromsenken (,cold spots'), führen zu einer Unterkühlung bzw. zu einer Überhitzung sowohl in der Strangschale als auch im Stranginneren, das aus flüssigem Stahl besteht. Diese lokalen Temperaturunterschiede werden mittels Wassertemperatur-Meßfühlern 9.1 gemessen und mit Hilfe der jeweiligen partiellen Wassermenge 10.1 die partiellen Wärmeströme 11.1 ermittelt. Es wird die Abweichung der ermittelten Temperatur- bzw. Wärmestromverteilung von einer zur Strangmittenachse symmetrischen Temperatur-bzw. Wärmestromverteilung am Kokillenaustritt 1.5 ermittelt. In Abhängigkeit von diesem Wert kommt es zu einer Regelung der Sekundärkühlung über die Breite und Länge der Rollenstrangführung durch individuelle Ansteuerung der Spritzdüsen hinsichtlich Menge und Verteilung. Somit kann die ungleichmäßige Wärmestromverteilung durch eine dynamische Spritzkühlung 5.2, die über die Breite variabel arbeiten kann, im Bereich der Rollenstrangführung 4.2 wieder abgebaut werden. Hierdurch wird sowohl die Brammenenergie als auch die Brammenoberflächentemperatur über die Brammenbreite symmetrisch zur Brammenmittenachse (Z), womit eine Auslenkung der Bramme 7.1 geringer bzw. unterdrückt wird und der Strang koaxial zur Mittenachse der Strangführung verläuft. Gleichzeitig weist die Bramme eine symmetrische Geometrie 8.1 ohne eine störende Keiligkeit bei symmetrischer Strangführung auf.

Die Sekundärkühlzone der Rollenstrangführung 4.2 ist in unabhängig arbeitende Spritzzonen 5.2.1 eingeteilt, die sich entlang der Längsachse der Rollenstrangführung erstrecken. In Bereichen von hot spots in der Kokillenplatte der Primärkühlzone kommt es zu Unterkühlungen im Strang, diese Bereiche werden in der Sekundärkühlzone weniger gekühlt. Aufgrund der geregelten Kühlung in der Sekundärkühlzone ergibt sich eine Bramme mit einem symmetrischen Erstarrungsverlauf 6.2.

Folgende Einrichtungen sind zur Durchführung des Verfahrens notwendig: Wärmestrommessung oder Temperaturmessung über die Kokillenbreite über die Zeit am Kokillenausgang, unabhängige Spritzzonen über die Kokillenbreite 5.2.1 in der Rollenstrangführung 4.2 bzw. Sekundärkühlzone, eine Meßeinrichtung 14, vorzugsweise am Ende der Sekundärkühlzone, zur Bestimmung der Strangauslenkung 7.1 von der Strangführungsmittenachse in X-Richtung und/oder zur Bestimmung der Stranggeometrie 8.1 (Keiligkeit/Balligkeit) und/oder eine Meßeinrichtung 14 zur Bestimmung der Brammentemperatur 14.1 über die Brammenbreite. Eine Auslenkung des Brammenverlaufs (7.1) wird vorzugsweise mittels eines optischen Systems oder mittels einer Zeilenkamera ermittelt. Die Brammengeometrie 8.1, wie Keiligkeit und Balligkeit, wird vorzugsweise mittels eines Systems bestimmt, das auf dem Prinzip elektromagnetischer Wellen arbeitet. Zur Aufnahme der Brammengeometrie sind auch mechanische Systeme denkbar. Die Temperaturverteilung 14.1 wird ebenfalls mittels optischer Systeme bzw. einer Zeilenkamera ermittelt.

Die Energie- bzw. Temperaturverteilung in Breitenrichtung (X) am Kokillenausgang 1.5 über die Zeit wird vorzugsweise mittels Thermoelementen, die gleichförmig verteilt in den Kupferplatten der Schmal- und Breitseiten 1.2 und 1.3 der Kokille 1 eingebracht sind, diskret gemessen und über eine "online"-Datenverarbeitung bestimmt.

Des weiteren sind zwischen den Strangführungsrollen 4.3 der Rollenführung 4.2 Meßeinrichtungen zur Bestimmung der Strangoberflächentemperatur über der Strangbreite angeordnet.

Figur 2 zeigt im Vergleich hierzu eine Kokille 1 mit einer Rollenstrangführung 4.2 und einer symmetrisch über die Brammenbreite (X) spritzenden Spritzkühlung 5.1 nach dem Stand der Technik. Entsprechende Bauteile der Figur 2 sind mit den gleichen Bezugszeichen der Figur 1 bezeichnet. Aufgrund der symmetrischen Spritzkühlung kommt es zu einem unsymmetrischen Enderstarrungsverlauf 6.1. Die Brammengeometrie ist unsymmetrisch.

Figur 3 stellt die im Produktionsbetrieb gemessene, über die Kokillenlänge 4.1 integrale und über die Kokillenbreite (Y) partielle Wärmestromverteilung in Abhängigkeit von der Gießzeit sowohl für die Festseite (Figur 3 a) als auch für die Losseite (Figur 3 b) dar. Diese dreidimensionalen Wärmestrombilder der Los- und Festseite, die die partiellen Wärmeströme 11.1 als 'online'-Bilder über die Gießzeit (t) darstellen, lassen erkennen, daß die Wärmestromdichte einer Kokillenplatte nicht gleichförmig über die Kokillenbreite (Y) und gleichzeitig sich nicht stetig über die Gießzeit (t) verhält, sondern ständig über Ort und Zeit wechselt So entstehen sowohl über die Breite (Y) als auch über die Zeit (t) 'hot spots' oder Wärmestromspitzen 12 in der Kokillenplatte bzw. 'cold spots' oder Wärmestromsenken 13, die beim Stand der Technik durch die symmetrische Spritzkühlung 5.1 in der Rollenstrangführung 4.2 eingefroren werden und in der Konsequenz zu einer unsymmetrischen Enderstarrung 6.1 und einer unsymmetrischen Sumpfspitze und Temperaturverteilung, in Breitenrichtung (X) gesehen, führen.

### Bezugszeichenliste

- (1): Kokille
- (1.1): Primärkühlung
- (1.2): Breitseiten
- (1.3): Schmalseiten
- (1.4): Gießspiegel
- (1.5): Kokillenaustritt
- (2): Tauchausguß
- (3): Gießpulver
- (4.1): Kokillenlänge
- (4.2): Rollenstrangführung.
- (4.3): Strangführungsrollen
- (5.1): symmetrische Spritzkühlung über die Brammenbreite
- (5.2): dynamische Spritzkühlung über die Brammenbreite
- (5.2.1): unabhängig arbeitende Spritzzonen über die Brammenbreite
- (X): Breitenrichtung
- (Z): Gießrichtung, Mittenachse der Strangführung
- (6.1): unsymmetrischer Enderstarrungsverlauf
- (6.2): symmetrischer Enderstarrungsverlauf
- (7): Auslenkung des Brammenverlaufs in Breitenrichtung (X)
- (7.1): minimierte Auslenkung des Brammenverlaufs in Breitenrichtung (X)
- (8): unsymmetrische Brammengeometrie aufgrund von Keilbildung der Brammenquerschnittsform
- (8.1): symmetrische Brammengeometrie aufgrund minimierter Keilbildung der Brammenquerschnittsform
- (9.1): Wassertemperatur-Meßfühler an den Übergängen Kokillenplatte/Wasserkasten
- (10.1): partielle Wassermenge pro Übergang Kokillenplatte/Wasserkasten
- (11.1): partielle Wärmeströme an den Übergängen Kokillenplatte/Wasserkasten
- (t): Gießzeit
- (12.13): "hot spots" oder Wärmestromspitzen in der Kokillenplatte bzw. "cold spots"
- (14): Meßeinrichtung
- (14.1): Brammentemperatur

## Patentansprüche

1. Verfahren zum Stranggießen von Brammen, insbesondere aus Stahl, wobei schmelzflüssiges Material über ein Gießrohr in eine Kokille als Primärkühlzone gegossen wird und anschließend ein Strang aus der Kokille abgezogen und über einen Rollenstrang als Sekundärkühlzone geführt wird, der Mittel zum Aufbringen eines Kühlmittels auf die Strangoberfläche aufweist,
**dadurch gekennzeichnet,**
**daß** folgende Schritte ablaufen:
Ermittlung einer über die Kokillenbreite differenzierten Energie-bzw. Temperaturverteilung der Primärkühlungszone an einer definierten Stelle der Kokille als ein erster Istwert eines Regelkreises,
Bestimmung der Abweichung des Istwertes von einer zur Strangmittenachse symmetrischen Energie- bzw. Temperaturverteilung als Sollwert,
Regelung der Sekundärkühlung über die Breite und Länge der Rollenstrangführung (4.2) in Abhängigkeit der Abweichung von Ist- zu Sollwert durch individuelle Ansteuerung der Mittel zum Aufbringen des Kühlmittels hinsichtlich der Menge des Kühlmittels
sowie Ermittlung von physikalischen Eigenschaften der Bramme (14.1) und/oder der Auslenkung des Brammenverlaufs (7.1) und/oder der Brammengeometrie (8.1) in der Sekundärkühlzone als ein zweiter Istwert, der in den Regelkreis eingeht.

2. Verfahren nach Anspruch 1,
**dadurch gekennzeichnet,**
**daß** die Energie-bzw. Temperaturverteilung der Primärkühlungszone am Kokillenaustritt (1.5) ermittelt wird.

3. Vorrichtung zum Stranggießen von Brammen, insbesondere aus Stahl, umfassend eine Stranggießkokille als Primärkühlzone, in die schmelzflüssiges Material mittels eines Gießrohrs gießbar ist, sowie einen Strangabzugrollenstrang als Sekundärkühlzone mit Mittel zum Aufbringen eines Kühlmittels auf die Strangoberfläche, wobei die Kokille (1) Mittel aufweist zur Ermittlung der Energie- bzw. Temperaturverteilung über die Kokillenbreite über die Zeit ,
**dadurch gekennzeichnet,**
**daß** die Mittel zum Aufbringen eines Kühlmittels in der Sekundärkühlzone individuell regelbar sind,
**daß** zur Ermittlung der physikalischen Eigenschaften der Bramme (14.1) und/oder der Auslenkung des Brammenverlaufs (7.1) und/oder der Brammengeometrie (8.1) in der Sekundärkühlzone Meßsysteme (14) vorgesehen sind.

4. Vorrichtung nach Anspruch 3,
**dadurch gekennzeichnet,**
**daß** es sich bei den Meßsystemen (14) um optische oder elektromagnetische Systeme handelt.

5. Vorrichtung nach Anspruch 3,
**dadurch gekennzeichnet,**
**daß** die Mittel zum Aufbringen eines Kühlmittels in der Sekundärkühlzone zu sich längs der Kokillenachse erstreckenden Kühlmittelzonen (5.2.1) zusammengefaßt sind, wobei jede Zone individuell regelbar ist.

6. Vorrichtung nach Anspruch 3,
**dadurch gekennzeichnet,**
**daß** die Mittel zur Ermittlung der Temperatur- bzw. Energieverteilung Thermoelemente sind, die gleichförmig verteilt in den Kupferplatten der Schmalund Breitseiten (1.2, 1.3) der Kokille eingebracht sind.

## Claims

1. Method, for continuous casting of slabs, particularly of steel, wherein molten material is poured by way of a pouring pipe into a chill mould as primary cooling zone and subsequently a strand is withdrawn from the chill mould and guided over a roller path as secondary cooling zone, which comprises means for application of a coolant to the strand surface, **characterised in that** the following steps take place:
determination of an energy or temperature distribution, which is differentiated over the chill mould width, of the primary cooling zone at a defined position of the chill mould as a first actual value of a regulating circuit,
determination of the deviation of the actual value from an energy or temperature distribution, which is symmetrical with respect to the strand centre axis, as target value,
regulation of the secondary cooling over the width and length of the roller path guide (4.2) in dependence on the deviation of actual value from target value by individual control of the means for application of the coolant with respect to the quantity of coolant
and determination of physical characteristics of the slab (14.1) and/or the deflection of the slab course (7.1) and/or the slab geometry (8.1) in the secondary cooling zone as a second actual value, which enters into the regulating circuit.

2. Method according to claim 1, **characterised in that** the energy or temperature distribution of the primary cooling zone is determined at the chill mould outlet (1.5).

3. Device for continuous casting of slabs, particularly from steel, comprising a continuous casting chill mould as primary cooling zone, into which molten material can be poured by means of a pouring pipe, and a strand withdrawal roller path as secondary cooling zone with means for application of a coolant to the strand surface, wherein the chill mould (1) comprises means for determining the energy or temperature distribution across the chill mould width over time, **characterised in that**
the means for application of a coolant in the secondary cooling zone can be regulated individually and
measuring systems (14) are provided for determining the physical characteristics of the slab (14.1) and/or the deflection of the slab course (7.1) and/or the slab geometry (8.1) in the secondary cooling zone.

4. Device according to claim 3, **characterised in that** the measuring systems (14) are optical or electromagnetic systems.

5. Device according to claim 3, **characterised in that** the means for application of a coolant in the secondary cooling zone are combined into coolant zones (5.2.1) extending along the chill mould axis, wherein each zone can be regulated individually.

6. Device according to claim 3, **characterised in that** the means for determining the temperature or energy distribution are thermoelements which are mounted in the copper plates of the narrow and wide sides (1.2, 1.3) of the chill mould to be uniformly distributed.

## Revendications

1. Procédé de coulée en continu de brames, notamment en acier, de la matière liquide en fusion étant versée dans une lingotière en tant que zone de refroidissement primaire par un tuyau de coulée et une ligne étant ensuite extraite de la lingotière et guidée par un couloir à rouleaux en tant quee zone de refroidissement secondaire, canal qui présente des moyens pour l'application d'un produit de refroidissement sur la surface de la ligne,
**caractérisé en ce que**
les étapes suivantes se déroulent :
Détermination d'une distribution d'énergie ou de température différenciée sur la largeur de la lingotière de la zone de refroidissement primaire à un endroit défini de la lingotière en tant que première valeur réelle d'une boucle d'asservissement,
définition de l'écart de la valeur réelle par rapport à une répartition d'énergie ou de température symétrique à l'axe central du couloir en tant que valeur théorique,
réglage du refroidissement secondaire sur la largeur et la longueur du couloir de guidage à rouleaux (4.2) en fonction de l'écart entre la valeur réelle et la valeur théorique par commande individuelle des moyens d'application du produit de refroidissement au niveau de la quantité de produit de refroidissement
ainsi que détermination des propriétés physiques de la brame (14.1) et/ou de la déviation de la trajectoire de la brame (7.1) et/ou de la géométrie de la brame (8.1) dans la zone de refroidissement secondaire en tant que deuxième valeur réelle qui rentre dans la boucle d'asservissement.

2. Procédé selon la revendication 1,
**caractérisé en ce que**
la répartition d'énergie ou de température de la zone de refroidissement primaire est déterminée à la sortie de la lingotière (1.5).

3. Installation de coulée en continu de brames, notamment en acier, comprenant une lingotière de coulée en continu en tant que zone de refroidissement primaire, dans laquelle de la matière liquide en fusion peut être versée au moyen d'un tuyau de coulée, ainsi qu'un couloir à rouleaux de retrait de lignes en tant que zone de refroidissement secondaire avec des moyens d'application d'un produit de refroidissement sur la surface de la ligne, la lingotière (1) présentant des moyens de détermination de la répartition d'énergie ou de température sur la largeur de la lingotière dans le temps,
**caractérisée en ce que**
les moyens d'application d'un produit de refroidissement dans la zone de refroidissement secondaire sont réglables individuellement,
des systèmes de mesure (14) sont prévus dans la zone de refroidissement secondaire aux fins de déterminer les propriétés physiques de la brame (14.1) et/ou de la déviation de la trajectoire de la brame (7.1) et/ou de la géométrie de la brame (8.1).

4. Dispositif selon la revendication 3,
**caractérisé en ce que**
en ce qui conceme les systèmes de mesure (14), il s'agit de systèmes optiques ou électromagnétiques.

5. Dispositif selon la revendication 3,
**caractérisé en ce que**
les moyens d'application d'un produit de refroidissement sont regroupés dans la zone de refroidissement secondaire en zones destinées au produit de refroidissement (5.2.1) s'étendant le long de l'axe de la lingotière, chaque zone étant réglable individuellement.

6. Dispositif selon la revendication 3,
**caractérisé en ce que**
les moyens de détermination de la répartition de température ou d'énergie
sont des couples thermoélectriques qui sont intégrés avec une répartition homogène dans les plaques de cuivre des côtés étroits et larges (1.2, 1.3) de la lingotière.
